# EUROPÄISCHE PATENTSCHRIFT

(11) **EP 0 143 184 B1**
(45) Veröffentlichungstag und Bekanntmachung des Hinweises auf die Patenterteilung: **24.02.1988**
(21) Anmeldenummer: 84109714.0
(22) Anmeldetag: 16.08.1984
(51) Int. Cl.: A47F 5/11, A47F 5/16, B65D 5/52

(54) **Bodenaufsteller**
Stand for display platform
Support pour plateau de présentation

(30) Priorität: 27.10.1983 DE 8330781 U
(43) Veröffentlichungstag der Anmeldung: 05.06.1985
(73) Patentinhaber: GUSTAV STABERNACK GMBH, D-36341 Lauterbach (DE)
(72) Erfinder: Schmitt, Paul, D-6420 Lauterbach, Hess.1 (DE)
(74) Vertreter: Gudel, Diether

(56) Entgegenhaltungen:
- EP-A- 0 054 884
- DE-A- 2 902 573
- GB-A- 375 617

## Beschreibung

Die Erfindung betrifft einen Bodenaufsteller mit einem rohrförmigen Fuß aus Faltmaterial mit einer Vorderwand, einer Rückwand und mit zwei Seitenwänden, in denen mittig jeweils eine Längsfaltlinie verläuft, ferner mit einem an die Vorderwand und an die Rückwand angelenkten, ein- oder mehrstückigen Dachfeld mit einer parallel zu den Ebenen der Vorder- und Rückwand verlaufenden Faltlinie mit wenigstens einer Querfaltlinie in allen Wänden des Fußes und einer Einrichtung zur Aufnahme und Darbietung von Waren, die mit einem Boden am Dachfeld befestigt ist, und zwar an demjenigen Teil des Dachfeldes, der sich von dessen Faltlinie zur Vorderwand oder Rückwand des Fußes erstreckt, derart, daß der in seinen Längsfaltlinien und in den die Wände des Fußes aneinander anlenkenden Längsknicklinien flach gefaltete Fuß mit seinem Oberteil am Boden der Aufnahmeeinrichtung eng anliegt und wobei der gestreckte, flach gefaltete Fuß allein durch ein Verschwenken der Aufnahmeeinrichtung relativ zum Fuß aufgefaltet wird bzw. umgekehrt.

Derartige Bodenaufsteller sind auch als sogenannte Sekundendisplays bekannt und haben sich in der Praxis bewährt. Eine legende Ausführungsform eines ähnlichen grund Bodenaufstellers beschreibt die DE-A 29 02 573 der Anmelderin, dort Fig. 8 und 9. Sie haben den für die Praxis ganz wesentlichen Vorteil, daß der Fuß platzsparend U- bzw. L-förmig gewissermaßen um den aufgefalteten. quaderförmigen Behälter herumgewickelt werden kann, so daß der mit den betreffenden Artikeln befüllte Behälter mitsamt seinem Fuß platzsparend verschickt werden kann. Am Ort des Verkaufs, beispielsweise in einem Ladengeschäft wird dann der Bodenaufsteller mit wenigen Handgriffen aufgefaltet, wozu der Fuß nur in seine gestreckte Lage gebracht werden muß, worauf er unter den Behälter geschwenkt wird. Bei diesem Schwenkvorgang wird der Fuß selbsttätig aufgefaltet, und zwar weil der Abstand zwischen seiner Vorder- und Rückwand bei dem erwähnten Schwenkvorgang auf den Abstand der Gebrauchslage vergrößert wird.

Während bei der erwähnten DE-A die Verbindung zwischen dem Fuß und dem Behälter über zwei getrennte Klebelaschen erfolgte, beschreibt die europäische Offenlegungsschrift 54 884 einen Bodenaufsteller gemäß Oberbegriff des Anspruchs 1, wobei die Verbindung zwischen dem Fuß und dem Behälter über ein Dachfeld erfolgt, das die Vorder- und Rückwand des Fußes gewissermaßen überspannt. Die vorliegende Erfindung kann für alle Typen derartiger Bodenaufsteller eingesetzt werden.

Diesen bekannten und auch anderen ähnlichen Bodenaufstellern ist es gemeinsam, daß die Aufnahmeeinrichtung durch einen Behälter aus Faltmaterial ausgebildet wird. Als Beispiele seien zusätzlich erwähnt die Bodenaufsteller nach der US-A 3 164 350 und der deutschen Gebrauchsmusterschrift 1 904 353. Die bei diesen bekannten Bodenaufstellern vorgesehene Ausbildung der auf den Fuß aufgesetzten bzw. aufgeklebten Aufnahmeeinrichtung als Behälter aus Faltmaterial begrenzt aber deren Einsatzbereich, weil beispielsweise Tuben und andere längliche Waren nicht aufrechtstehend in diesen Behältern dem Kunden dargeboten werden können.

Der Erfindung liegt daher die Aufgabe zugrunde, einen Bodenaufsteller der eingangs genannten Art vorzuschlagen, der bei Beibehaltung der Vorteile dieses Bodenaufstellers sich dadurch auszeichnet, daß praktisch beliebig geformte Waren lagesicher in der Aufnahmeeinrichtung gehalten werden können.

Zur Lösung dieser Aufgabe ist die Erfindung dadurch gekennzeichnet, daß die Aufnahmeeinrichtung als tiefgezogenes Kunststoffteil nach Art eines Tabletts mit einer Bodenfläche und mit an dessen Kanten angeformten, umlaufenden und nach unten weisenden sowie direkt auch miteinander einstückig verbundenen Stirnfläche ausgebildet ist, wobei in den durch die Bodenfläche und die umlaufenden Stirnflächen der Aufnahmeeinrichtung gebildeten Aufnahmeraum eine entsprechend profilierte Verbindungsplatte aus Wellpappmaterial eingesetzt ist, die an ihrer Unterseite mit dem Dachfeldteil des Fußes und an ihrer Oberseite mit der Bodenfläche der Aufnahmeeinrichtung verklebt ist.

Die Aufnahmeeinrichtung besteht somit aus tiefgezogenem Kunststoffmaterial, das entsprechend den jeweiligen Erfordernissen geformt werden kann. Die notwendige Verbindung zwischen dem tiefgezogenen Kunststoffteil und dem betreffenden Dachfeldteil des Fußes besorgt die Verbindungsplatte, die ohne weiteres aus Wellpappmaterial bestehen kann, weil dieses Material preisgünstig ist. Das Kunststoffmaterial wird durch den umlaufenden Rand, der nach Art einer Schürze ausgebildet ist, versteift. Dadurch wird gleichzeitig der erwähnte Aufnahmeraum für die Verbindungsplatte aus Wellpappmaterial geschaffen, so daß das gesamte Gebilde sehr verwindungssteif ist und allen im Betrieb auftretenden Belastungen standhält.

Die Bodenfläche des Kunststoffteils wird entsprechend den jeweiligen Anforderungen geformt. In aller Regel enthält sie nebeneinander mehrere Aufnahmen zur lagesicheren Halterung der entsprechenden dort aufzunehmenden und zu präsentierenden Waren. Um trotz dieser Vertiefungen eine ausreichende Klebefläche zur Verfügung zu stellen, wird es bevorzugt, wenn bei dieser Ausführungsform die die Bodenfläche des Kunststoffteils bildenden Böden der hierfür vorgesehenen Vertiefungen im Boden des Kunststoffteils flach ausgebildet sind, so daß sie mit der Oberseite der Verbindungsplatte verklebt werden können.

Aus Gründen der leichten Handhabbarkeit und auch des Design wird es bevorzugt, wenn die Dicke der Verbindungsplatte etwa gleich der Höhe des Aufnahmeraums ist, gemessen zwischen den Unterkanten der Stirnflächen und der Bodenfläche des Kunststoffteils. Die Verbindungsplatte aus Wellpappmaterial ist hierbei von außen nicht sichtbar, wobei man aber dennoch die gesamte zur Verfügung stehende Tiefe für die Wellpapplage ausnutzt, die den nach Art eines Tabletts geformten Kunststoffteil wesentlich versteift.

Die Erfindung wird im folgenden anhand eines Ausführungsbeispiels näher erläutert. Es zeigt:
Fig. 1 - in einer Seitenansicht einen erfindungsgemäßen Bodenaufsteller kurz vor Beendigung des Aufstellvorganges in einem Schnitt längs der Linie I-I von Fig. 2;
Fig. 2 - eine Draufsicht auf den Bodenaufsteller;
Fig. 3 - eine Ansicht der Aufnahmeeinrichtung von unten.

Der gezeigte Bodenaufsteller besteht aus einem Fuß 1 aus Faltmaterial, an dessen Oberseite eine im folgenden noch näher beschriebene Aufnahmeeinrichtung 2 zur Aufnahme und Darbietung der verschiedensten Waren angebracht ist. In an sich bekannter Weise ist der Fuß rohrförmig mit einer Vorderwand 3, einer Rückwand 4 und zwei Seitenwänden 5. In den Seitenwänden sind mittig in Längsrichtung durchgehende Faltlinien 6 angelegt sowie zwei voneinander beabstandete Querfaltlinien 7. An die obere Kante der Vorderwand ist ein Dachfeld 8 angelenkt, das über eine in Querrichtung verlaufende Faltlinie 9 in einem Klebefeld 10 endet. An die obere Kante der Rückwand 4 ist ein weiteres Klebefeld 11 angelenkt. Mit den Klebefeldern 10, 11 ist die Aufnahmeeinrichtung 2 mit ihrem Boden verklebt.

Durch die beschriebenen Merkmale ist es möglich, allein durch ein Verschwenken der Aufnahmeeinrichtung 2 relativ zum Fuß den flachgefalteten und gestreckten Fuß rohrförmig aufzufalten. Außerdem kann der Fuß über seine Querfaltlinien, ggf. einschließlich der Querfaltlinien, die die Wände 3,4 mit den Feldern 8,7 verbinden, U-förmig oder L-förmig mehr oder weniger eng an der Aufnahmeeinrichtung, einschließlich der auf ihnen befindlichen Waren anliegend um diese herumgefaltet werden.

Erfindungsgemäß besteht die Aufnahmeeinrichtung 2 aus einem tiefgezogenem Kunststoffteil 12, das auf seiner Oberseite mehrere Vertiefungen, 13, 14 zur Aufnahme und lagesicheren Halterung von Waren aufweist. An seinem Rand sind an das tablettartig geformte Kunststoffteil Stirnflächen 15 angeformt, die sowohl miteinander wie auch mit dem eigentlichen Boden des Kunststoffteils 12 einstückig verbunden sind. Sie versteifen das Kunststoffteil und decken eine in die dadurch gebildete Aufnahme eingelegte Verbindungsplatte 16 aus Wellpappmaterial nach außen ab. Insbesondere Fig. 3 läßt erkennen, daß die Form der Verbindungsplatte 16 derjenigen des Kunststoffteiles 12 entspricht, so daß die Verbindungsplatte in die Aufnahme unterhalb der Bodenplatte des Kunststoffteils eingesetzt werden kann.

Die Verbindung erfolgt nun so, daß die Klebelaschen 10, 11 des Fußes mit der Unterseite der Verbindungsplatte verklebt sind und deren Oberseite wiederum mit den Bodenflächen der Vertiefungen 13,14.

An der Rückseite des Kunststoffteils können noch hakenförmige Fortsätze 17 angeformt sein, auf die dann Reklametafeln usw. aufgesteckt werden können.

Das beschriebene Ausführungsbeispiel zeigt sehr anschaulich, daß das Kunststoffteil 12 je nach nach dem jeweiligen Anforderungen geformt werden kann einschließlich Befestigungsmöglichkeiten für Werbeflächen usw.

## Patentansprüche

1. Bodenaufsteller mit rohrförmigem Fuß (1) aus Faltmaterial mit einer Vorderwand (3), einer Rückwand (4) und mit zwei Seitenwänden (5), in denen mittig jeweils eine Längsfaltlinie (6) verläuft, ferner mit einem an die Vorderwand (3) und an die Rückwand (4) angelenkten, ein- oder mehrstückigen Dachfeld (8) mit einer parallel zu den Ebenen der Vorder- und Rückwand (3,4) verlaufenden Faltlinie (9), mit wenigstens einer Ouerfaltlinie (7) in allen Wänden (3, 4, 5) des Fußes (1) und einer Einrichtung (2) zur Aufnahme und Darbietung von Waren, die mit einem Boden am Dachfeld (8) befestigt ist, und zwar an demjenigen Teil (10,11) des Dachfeldes (8), der sich von dessen Faltlinie (9) zur Vorderwand (3) oder Rückwand (4) des Fußes (1) erstreckt, derart, daß der in seinen Längsfaltlinien (6) und in den die Wände (3,4,5) des Fußes (1) aneinander anlenkenden Längsknicklinien flach gefaltete Fuß (1) mit seinem Oberteil am Boden der Aufnahmeeinrichtung (2) eng anliegt und wobei der gestreckte, flach gefaltete Fuß (1) allein durch ein Verschwenken der Aufnahmeeinrichtung (2) relativ zum Fuß (1) aufgefaltet wird bzw. umgekehrt,
dadurch gekennzeichnet, daß die Aufnahmeeinrichtung (2) als tiefgezogenes Kunststoffteil (12) nach Art eines Tabletts mit einer Bodenfläche und mit an dessen Kanten angeformten, umlaufenden und nach unten weisenden sowie direkt auch miteinander einstückig verbundenen Stirnflächen (15) ausgebildet ist, wobei in den durch die Bodenfläche und die umlaufenden Stirnflächen (15) der Aufnahmeeinrichtung (2) gebildeten Aufnahmeraum eine entsprechend profilierte Verbindungsplatte (16) aus Wellpappmaterial eingesetzt ist, die an ihrer Unterseite mit dem Dachfeldteil (10,11) des Fußes (1) und an ihrer Oberseite mit der Bodenfläche der Aufnahmeeinrichtung (2) verklebt ist.

2. Bodenaufsteller nach Anspruch 1,
dadurch gekennzeichnet, daß in der Bodenfläche der Aufnahmeeinrichtung (2) Vertiefungen (13,14) zur lagesicheren Aufnahme und Darbietung von Waren ausgebildet sind, die mit ihren flach ausgebildeten, die Bodenfläche des Kunststoffteils (12) bildenden Böden mit der Oberseite der Verbindungsplatte (16) verklebt sind.

3. Bodenaufsteller nach Anspruch 1 oder 2,
dadurch gekennzeichnet, daß die Dicke der Verbindungsplatte (16) etwa gleich der Höhe des Aufnahmeraums, gemessen zwischen den Unterkanten der Stirnflächen (15) und der Bodenfläche des Kunststoffteils (12) ist.

## Claims

1. A stand for a display platform with a tubular pedestal (1) made of folding material with a front wall (3), a rear wall (4) and two side walls (5), in which in each case a longitudinal fold line (6) extends centrally, and having a roof panel (8) in one or more parts hinged to the front wall (3) and the rear wall (4), the roof panel having a fold line (9) extending parallel to the planes of the front and rear walls (3, 4), and all the walls (3, 4, 5) of the pedestal having at least one transverse fold line (7), and with a device (2) for receiving and displaying goods secured to a base on the part (10, 11) of the roof panel (8) extending from the -fold line (9) thereof to the front wall (3) or the rear wall (4) of the pedestal (1) in such a manner that the pedestal (1), which is folded flat along its longitudinal fold lines (6) and the longitudinal fold lines hinging the pedestal walls to one another lies with its upper portion flush with the base of the receiving device (2), and the extended pedestal (1), which is folded flat, is only folded by a swivelling of the receiving device (2) relative to the pedestal (1) and vice versa, characterised in that the receiving device (2) is formed as a deep-drawn plastics component (12) in the form of a tray with a bottom face and continuous end faces (15) which are moulded on the sides thereof, point downwards and are connected directly and integrally to one another, an appropriately profiled connecting surface (16) made of cellular board being set into the receiving space formed by the bottom face and the continuous end faces (15) of the receiving device (2) and being stuck by its underside to the roof panel portion (10, 11) of the pedestal (1) and by its upper side to the bottom face of the receiving device (2).

2. A stand for a display platform according to claim 1, characterised in that depressions (13,14) for securely receiving and displaying goods are formed in the bottom face of the receiving device (2) and the flat bottoms thereof, forming the bottom faces of the plastics portion (12), are stuck to the upper side of the connecting plate (16).

3. A stand for a display platform according to claim 1 or 2, characterised in that the thickness of the connecting panel (16) is approximately equal to the height of the receiving space, measured between the lower edges of the end faces (15) and the bottom face of the plastics portion (12).

## Revendications

1. Support pour plateau de présentation et comportant un pied tubulaire (1) réalisé en un matériau pliable et comportant une paroi avant -(3), une paroi arrière (4) et deux parois latérales (5), dans la zone médiane desquelles s'étend respectivement une ligne longitudinale de pliage 46), et en outre un panneau en forme de toit (8) réalisé en un ou plusieurs éléments, articulé sur la paroi avant (3) et sur la paroi arrière (4) et possédant une ligne de pliage (9) qui s'étend parallèlement aux plans de la paroi avant et de la paroi arrière (3,4) au moins une ligne transversale de pliage (7) prévue dans toutes les parois (3,4,5) du pied (1), et un dispositif (2) servant à recevoir et présenter des marchandises et qui est fixé par un fond sur le panneau en forme de toit (8), et ce sur la partie (10,11) du panneau en forme de toit (8), qui s'étend depuis la ligne de pliage (9) de ce panneau jusqu'à la paroi avant (3) ou la paroi arrière (4) du pied (1) de telle sorte que le pied (1), qui est replié à plat au niveau de ses lignes longitudinales de pliage (6) et des lignes longitudinales de pliage reliant entre elles par articulation les parois (3,4,5) du pied (1), s'applique étroitement par sa partie supérieure contre le fond du dispositif récepteur (2), et dans lequel le pied étendu et replié à plat (1) est déplié uniquement au moyen d'un basculement du dispositif récepteur (2) par rapport au pied (1) ou inversement, caractérisé en ce que le dispositif récepteur (2) est réalisé sous la forme d'une pièce en matière plastique emboutie (12) réalisée à la manière d'une tablette possédant une surface de base et des surfaces frontales périphériques (15) formées au niveau des bords de la tablette et s'étendant vers le bas en étant également reliées directement entre elles d'un seul tenant, auquel cas dans l'espace récepteur formé par la surface de base et les surfaces frontales périphériques (15) du dispositif récepteur (2) se trouve insérée une plaque de liaison (16) possédant un profil correspondant et réalisée en carton ondulé et dont la face inférieure est collée à l'élément de panneau en forme de toit (10, 11) du pied (1) et dont la face supérieure est collée à la surface de base du dispositif récepteur (2).

2. Support pour plateau de présentation selon la revendication 1, caractérisé en ce que dans la surface de base du dispositif récepteur (2) se trouvent ménagés des renforcements (13,14) qui servent à recevoir et présenter des marchandises, maintenues en position, et qui sont collés par leurs fonds plats, qui constituent la surface de base de l'élément en matière plastique (12), à la surface supérieure de la plaque de liaison (16).

3. Support pour plateau de présentation selon les revendications 1 ou 2, caractérisé en ce que l'épaisseur de la plaque de liaison (16) est approximativement égale à la hauteur de l'espace récepteur, mesurée entre les bords inférieurs des faces frontales (15) et la surface de base de la pièce en matière plastique (12).
